# EUROPÄISCHE PATENTSCHRIFT

(11) **EP 2 418 347 B1**
(45) Veröffentlichungstag und Bekanntmachung des Hinweises auf die Patenterteilung: **24.01.2018**
(21) Anmeldenummer: 11171019.0
(22) Anmeldetag: 22.06.2011
(51) Int. Cl.: E06B 3/96, E06B 3/964

(54) **Verfahren zum Herstellen einer T-förmigen Profilverbindung**
Method for producing a T-shaped profile connection
Procédé de fabrication d'une liaison de profil en T

(30) Priorität: 13.08.2010 DE 102010034398
(43) Veröffentlichungstag der Anmeldung: 15.02.2012
(73) Patentinhaber: Kochs GmbH, 52134 Herzogenrath-Merkstein (DE); profine GmbH, 53840 Troisdorf (DE)
(72) Erfinder: Piek, Norbert, 52134 Herzogenrath (DE); van den Berg, Friedhelm, 47608 Geldern (DE)
(74) Vertreter: Wagner Albiger & Partner Patentanwälte mbB

(56) Entgegenhaltungen:
- EP-A1- 0 744 523
- DE-U1- 29 801 925
- GB-A- 2 294 492

## Beschreibung

Die Erfindung betrifft ein Verfahren zum Herstellen einer T-förmigen Profilverbindung für einen Rahmen eines Fensters und/oder einer Tür, bei welchem ein erstes und ein zweites Kunststoff-Rahmenprofil einander geradlinig fortsetzend miteinander verschweißt werden und rechtwinklig hierzu ein Kunststoff-Kämpferprofil im Übergangsbereich zwischen dem ersten und zweiten Rahmenprofil angebracht wird, wobei das erste und zweite Rahmenprofil jeweils eine vorder- und rückseitige Sichtfläche, eine Überschlagssichtfläche und eine von der vorderseitigen Sichtfläche und der Überschlagssichtfläche begrenzte Überschlagskammer aufweisen und derart miteinander verschweißt werden, dass die vorderseitige Sichtfläche des zweiten Rahmenprofils in einer Ebene mit der rückseitigen Sichtfläche des ersten Rahmenprofils liegt und das Kämpferprofil einen etwa z-förmigen Querschnitt mit mindestens einer zentralen Kammer und zwei Überschlagskammern aufweist, die an die Überschlagskammern der ersten und zweiten Rahmenprofile anschließen und jeweils von einer die zentrale Kammer und die Überschlagskammer überdeckenden Kämpfersichtfläche und einer Überschlagssichtfläche begrenzt sind.

Derartige T-förmige Profilverbindungen sind bekannt und werden beispielsweise bei Rahmenkonstruktionen für Fenster oder Türen eingesetzt, bei denen durch das Kämpferprofil abgetrennte Rahmenbereiche unterschiedliche Funktionen, beispielsweise Türen oder Fenster mit wechselnder Öffnungsrichtung oder Kombinationen von öffenbaren Rahmenteilen und fest verglasten Rahmenteilen gewünscht sind. Beispielsweise bedingt ein Rahmen einer Tür, bei welchem eine nach außen öffnende Tür oberseitig durch das Kämpferprofil getrennt mit einem fest verglasten oder nach innen öffnenden Fenster kombiniert wird, dass die Position der die Anschlagsorientierung vorgebenden Überschlagskammer vom ersten auf das zweite Rahmenprofil wechselt.

Aus dem Stand der Technik ist es hierzu bekannt, die mit wechselndem Anschlag bzw. wechselnder Überschlagskammer orientierten ersten und zweiten Rahmenprofile stumpf miteinander zu verschweißen, so dass sie sich geradlinig fortsetzen, wobei eine etwa V-förmige Nut in den Übergangsbereich zwischen dem ersten und zweiten Rahmenprofil eingebracht wird und das Kämpferprofil an seinem zu verschweißenden Ende entsprechend V-förmig spitz zulaufend beschnitten wird, so dass nachfolgend das Kämpferprofil mit dem ersten und zweiten Rahmenprofil entlang der V-förmigen Schnittflächen verschweißt werden kann. Es wird hierzu beispielsweise auf die NL 1026619 C1 verwiesen. Nachteilig bei diesem Stand der Technik sind die sich ergebenden V-förmigen Fugen, die optisch wenig vorteilhaft sind. Ferner gestaltet sich das Verschweißen des Kämpferprofils mit dem ersten und zweiten Rahmenprofil immer dann schwierig, wenn an mindestens einem der beiden Rahmenprofile die Frontsichtfläche und die Überschlagssichtfläche einen von 90° abweichenden Winkel einschließen, was beispielsweise in den Niederlanden weit verbreitet ist.

Aufgabe der Erfindung ist es daher, ein Verfahren zum Herstellen einer T-förmigen Profilverbindung der eingangs genannten Art vorzuschlagen, welches die Nachteile des Standes der Technik überwindet und sich rationell durchführen lässt.

Zur Lösung der gestellten Aufgabe wird erfindungsgemäß die Ausgestaltung eines Verfahrens mit den Merkmalen des Patentanspruchs 1 vorgeschlagen.

Vorteilhafte Ausgestaltungen und Weiterbildungen des erfindungsgemäßen Verfahrens sind Gegenstand der abhängigen Ansprüche.

Der erfindungsgemäße Vorschlag sieht die nachstehend wiedergegebenen Arbeitsschritte vor:
a) das Kämpferprofil wird im Bereich seines zu verbindenden Endes an die Kontur des ersten und/oder zweiten Rahmenprofils angepasst;
b) die Überschlagskammer des zweiten Rahmenprofils wird im Bereich des zu verschweißenden Endes desselben entsprechend der zugewandten Überschlagssichtfläche des Kämpferprofils ausgeklinkt oder - als alternativer Verfahrensschritt zum vorgenannten Ausklinken der Überschlagskammer - die an die Überschlagskammer des zweiten Rahmenprofils angrenzende Überschlagskammer des Kämpferprofils wird im Bereich des zu verschweißenden Endes desselben entsprechend der zugewandten Überschlagssichtfläche des zweiten Rahmenprofils ausgeklinkt;
c) das erste und zweite Rahmenprofil werden an ihren zugewandten Stirnseiten zumindest in einem Teilbereich ihrer Stirnseiten unter Ausbildung wenigstens einer Fuge miteinander verschweißt;
d) das Kämpferprofil wird mit seinem Ende mit dem ersten Rahmenprofil und/oder zweiten Rahmenprofil im Bereich der Fuge verbunden.

Am Übergang der vorderseitigen Sichtfläche des ersten Rahmenprofils zur rückseitigen Sichtfläche des zweiten Rahmenprofils wird eine senkrecht zur Längserstreckung der beiden Rahmenprofile verlaufende erste Fuge und am Übergang der rückseitigen Sichtfläche des ersten Rahmenprofils zur vorderseitigen Sichtfläche des zweiten Rahmenprofils wird eine senkrecht zur Längserstreckung der beiden Rahmenprofile verlaufende zweite Fuge gebildet, wobei die ersten und zweiten Fugen in Längsrichtung der ersten und zweiten Rahmenprofile betrachtet einen Versatz aufweisen und der zur Überschlagskammer entfernt liegende Längsrand der Kämpfersichtfläche mit der ersten Fuge fluchtet und der der Überschlagskammer des zweiten Rahmenprofils zugewandte Längsrand der Kämpfersichtfläche des Kämpferprofils mit der zweiten Fuge fluchtet.

Zumindest die Schritte a) und b) können auch in umgekehrter Reihenfolge oder parallel zueinander ablaufen.
Nach dem erfindungsgemäßen Vorschlag erfolgt keine Einbringung einer V-förmigen Einkerbung zur Herstellung von Schweißflächen in das erste und zweite Rahmenprofil, sondern die beiden Rahmenprofile werden im Wesentlichen rechtwinklig zu ihren Sichtflächen stumpf miteinander verschweißt, wobei das entsprechend der falzseitigen Kontur bearbeitete Kämpferprofil nachfolgend auf das erste und/oder zweite Rahmenprofil aufgesetzt und mit dem ersten und/oder zweiten Rahmenprofil verbunden wird.

Die Bearbeitung des Kämpferprofils kann beispielsweise mittels Konturfräsen erfolgen, was bei Nutzung eines entsprechend ausgestalteten Formfräsers in einem einzigen Arbeitsgang erfolgen kann, wodurch sich das erfindungsgemäße Verfahren hoch rationell durchführen lässt.

Unter einem Kämpferprofil im Sinne der Erfindung wird auch ein Pfosten-, Riegel- oder Wechselprofil verstanden.

Da erfindungsgemäß entweder die Überschlagskammer des zweiten Rahmenprofils im Bereich des zu verschweißenden Endes desselben entsprechend der zugewandten Überschlagssichtfläche des Kämpferprofils ausgeklinkt wird oder aber die an die Überschlagskammer des zweiten Rahmenprofils angrenzende Überschlagskammer des Kämpferprofils im Bereich des zu verschweißenden Endes desselben entsprechend der zugewandten Überschlagssichtfläche des zweiten Rahmenprofils ausgeklinkt wird, ist das erfindungsgemäße Verfahren nicht nur für solche Profilquerschnitte geeignet, bei denen die die Überschlagskammern begrenzenden vorderseitigen Sichtflächen und Überschlagssichtflächen einen Winkel von 90° einschließen. Vielmehr ist das erfindungsgemäße Verfahren universell auch für solche Profilquerschnitt einsetzbar, bei denen der vorgenannte Winkel größer oder kleiner als 90° ausfällt, was durch entsprechenden Verlauf der Schnittlinien beim Ausklinken berücksichtigt werden kann. Besonders bevorzugt kann das erfindungsgemäße Verfahren für die Erstellung von T-förmigen Profilverbindungen eingesetzt werden, bei denen ein Kämpferverbinder mit einer Überschlagskammern mit einem Winkel größer 90° mit einem Rahmenprofil mit einer Überschlagskammer mit einem Winkel von 90° verbunden wird oder umgekehrt, also bei denen ein Kämpferverbinder mit einer Überschlagskammern mit einem Winkel von 90° mit einem Rahmenprofil mit einer Überschlagskammer mit einem Winkel größer 90° verbunden wird.

Da in der Regel die verwendeten Kämpferprofile in Bezug auf ihre durch die Zentralkammer verlaufende Mittelachse unsymmetrisch sind, steht der der Überschlagskammer des zweiten Rahmenprofils zugewandte Längsrand der entsprechenden Kämpfersichtfläche um ein gewisses Maß B über den Längsrand der gegenüberliegenden Kämpfersichtfläche über, welcher mit der Fuge zwischen dem ersten und zweiten Rahmenprofil fluchtet, was von der vorderseitigen Sichtfläche des zweiten Rahmenprofils her betrachtet einen in Längsrichtung der Rahmenprofile liegenden Versatz der sichtbaren Fuge zwischen dem ersten und zweiten Rahmenprofil hervorruft.

Sofern dieser sichtbare stufenförmige Verlauf bzw. Versatz der Fuge vermieden werden soll, schlägt die Erfindung vor, dass vor dem Verschweißen des ersten und zweiten Rahmenprofils gemäß Schritt c) das erste Rahmenprofil im Bereich seines zu verschweißenden Endes ausgehend von der vorderseitigen Sichtfläche in einer Breite B - in Richtung der Längserstreckung gesehen - und unter Belassung der rückseitigen Sichtfläche, also einer sogenannten Überblattung, ausgeklinkt wird, wobei die Breite B dem Abstand zwischen dem senkrecht auf die Kämpfersichtfläche projizierten Längsrand und dem der Überschlagskammer des zweiten Rahmenprofils zugewandten Längsrand der Kämpfersichtfläche des Kampferprofils entspricht und am zweiten Rahmenprofil die vorderseitige Sichtfläche ebenfalls in einer Breite B zuzüglich der für das erste und zweite Rahmenprofil erforderlichen Schweißzugabe entfernt wird. Beim Verschweißen der solchermaßen vorbereiteten ersten und zweiten Rahmenprofile überdeckt die in der Breite B über die Ausklinkung des ersten Rahmenprofils belassene und dementsprechend überstehende rückseitige Sichtfläche des ersten Rahmenprofils die in der entsprechenden Breite entfernte vorderseitige Sichtfläche des zweiten Rahmenprofils, so dass dann im Ergebnis nach dem Herstellen der erfindungsgemäßen Profilverbindung bei der Ansicht von der vorderseitigen Sichtfläche des zweiten Rahmenprofils her sich ebenfalls eine exakt mit dem Längsrand des Kämpferprofils fluchtende Fuge zwischen dem ersten und zweiten Rahmenprofil einstellt. Dies ist optisch außerordentlich vorteilhaft.

Die Dicke der Überblattung des ersten Rahmenprofils und die Tiefe der entsprechenden in Längserstreckung verlaufenden Ausklinkung des zweiten Rahmenprofils können nach einer ersten Ausführungsform der Erfindung jeweils etwa der Stärke der rückseitigen Sichtfläche des ersten Rahmenprofils entsprechen, bei üblichen Kunststoffprofilen sind das etwa 2,5 bis 3 mm. Bevorzugt wird jedoch ein parallel zur rückseitigen Sichtfläche verlaufender Bereich derart belassen, dass die Dicke der Überblattung des ersten Rahmenprofils und die Tiefe der entsprechenden in Längserstreckung verlaufenden Ausklinkung des zweiten Rahmenprofils mehr als die Stärke der rückseitigen Sichtfläche des ersten Rahmenprofils, nämlich insbesondere 4 bis 15 mm, besonders bevorzugt 5 bis 9 mm beträgt. Bei dieser bevorzugten Ausführungsform der Erfindung erfolgt die stirnseitige Verschweißung des ersten und des zweiten Rahmenprofils vorteilhaft nur in einem Teilbereich der Stirnflächen, nämlich im Bereich außerhalb der Überblattung. Hierdurch wird vermieden, dass durch den Schweißvorgang eine Verformung der rückseitigen Sichtfläche des ersten Rahmenprofils erfolgt.

Bevorzugt kreuzen sich die Schnittlinie der ausgeklinkten Überschlagskammer des zweiten Rahmenprofils und die Schnittlinie der entfernten vorderseitigen Sichtfläche im Übergang zwischen der vorderseitigen Sichtfläche und der Überschlagssichtfläche des zweiten Rahmenprofils, so dass sich ein besonders harmonischer Gesamteindruck ergibt.

Die Breite B, mit welcher das erste Rahmenprofil unter Belassung der rückseitigen Sichtfläche ausgeklinkt wird und entsprechend die vorderseitige Sichtfläche des zweiten Rahmenprofils zuzüglich zweifacher Schweißzugabe entfernt wird, ist abhängig von der gewählten Profilkonfiguration und sollte üblicherweise in einem Bereich zwischen 0 und 30 mm liegen.

Nach einem weiteren Vorschlag der Erfindung kann das Kämpferprofil auch mit dem zweiten Rahmenprofil oder beiden Rahmenprofilen verbunden werden.

Die Verbindung zwischen dem Kämpferprofil und dem ersten und/oder zweiten Rahmenprofil erfolgt bevorzugt mittels einer mechanischen Verbindung, insbesondere mittels einer Verschraubung durch das erste und/oder zweite Rahmenprofil in das Kämpferprofil und/oder einen in das Kämpferprofil eingeschobenen oder mit diesem verbundenen Verbinder, beispielsweise eines metallischen Kämpferverbinders. Nach einer alternativen Ausführungsform erfolgt die Verbindung zwischen dem Kämpferprofil und dem ersten und/oder zweiten Rahmenprofil durch zumindest partielle Ver schweißung zwischen dem Kämpferprofil einerseits und dem ersten und/oder zweiten Rahmenprofil andererseits. Eine solche ggf. partielle Verschweißung kann auch durch eine zusätzliche Verschraubung ergänzt werden.

Sofern nach dem Verbinden des Kämpferprofils auf die zuvor miteinander verschweißten ersten und zweiten Rahmenprofile noch Teilbereiche der ersten und zweiten Rahmenprofile stirnseitig zugänglich sind, wird vorgeschlagen, diese im Bereich der Fuge durch Aufbringen eines Dichtelementes vor oder beim Herstellen der Schweißverbindung zwischen dem ersten und zweiten Rahmenprofil zu verschließen.

Bei Bedarf kann das erste Rahmenprofil vor dem Verschweißen im Bereich seiner Überschlagssichtfläche entsprechend der Position einer Glashaltenut im Kämpferprofil ausgeklinkt werden, so dass eine bis in die Überschlagskammer verlaufende Glashalteleiste z.B. zum Einsetzen einer Festverglasung montiert werden kann.

Weitere Ausgestaltungen und Einzelheiten der Erfindung werden nachfolgen anhand von Ausführungsbeispielen in der Zeichnung näher erläutert. Es zeigen:
- Figur 1a: in perspektivischer Darstellung eine T-förmige Profilverbindung gemäß der Erfindung in einem ersten Blickwinkel, üblicherweise die Ansicht von außen;
- Figur 1b: die T-förmige Profilverbindung gemäß Figur 1a aus anderem Blickwinkel, üblicherweise die Ansicht von innen;
- Figur 2a: in perspektivischer Darstellung das erste Rahmenprofil vor dem Verschweißen;
- Figur 2b: die Aufsicht auf das erste Rahmenprofil gemäß Figur 2a;
- Figur 3a: in perspektivischer Darstellung das zweite Rahmenprofil;
- Figur 3b: die Vorderansicht des Rahmenprofils gemäß Figur 3a;
- Figur 4a: in perspektivischer Darstellung das Kämpferprofil gemäß der Erfindung;
- Figur 4b: die Seitenansicht des Kämpferprofils gemäß Figur 4a;
- Figur 5a: in perspektivischer Darstellung eine alternative Ausführungsform des ersten Rahmenprofils;
- Figur 5b: die Aufsicht auf das erste Rahmenprofil gemäß Figur 5a;
- Figur 6a: eine alternative Ausführungsform des zweiten Rahmenprofils in perspektivischer Darstellung;
- Figur 6b: die Aufsicht auf das Rahmenprofil gemäß Figur 6a;
- Figur 7a: in perspektivischer Darstellung eine alternative Ausführungsform des Kämpferprofils gemäß der Erfindung;
- Figur 8a: eine alternative Ausgestaltung des ersten Rahmenprofils gemäß Figur 2a;
- Figur 8b: die Aufsicht auf das Rahmenprofil gemäß Figur 8a;
- Figur 9a: eine alternative Ausgestaltung des zweiten Rahmenprofils gemäß Figur 3a;
- Figur 9b: die Vorderansicht des Rahmenprofils gemäß Figur 9a.

In den Figuren 1a und 1b ist eine T-förmige Profilverbindung dargestellt, die zwei geradlinig einander fortsetzende und miteinander verschweißte Kunststoff-Rahmenprofile 1, 2 sowie im Übergangsbereich zwischen den Rahmenprofilen 1, 2 ein rechtwinklig hierzu angebrachtes Kunststoff-Kämpferprofil 3 eines Rahmens für Fenster und/oder Türen zeigt. Das erste Kunststoff-Rahmenprofil, nachfolgend einfach als erstes Rahmenprofil bezeichnet, führt die Bezugsziffer 1, während das zweite Kunststoff-Rahmenprofil, nachfolgend einfach als zweites Rahmenprofil bezeichnet, die Bezugsziffer 2 führt.

Das in näheren Einzelheiten aus der Figur 2a ersichtliche erste Rahmenprofil 1 enthält an für die nachfolgende Beschreibung relevanten Bauteilen eine Falzfläche 13, eine vorderseitige Sichtfläche 11, eine rückseitige Sichtfläche 14 und eine an die vorderseitige Sichtfläche 11 rechtwinklig anschließende Überschlagssichtfläche 12, wobei die vorderseitige Sichtfläche 11 und die Überschlagssichtfläche 12 eine mit Bezugszeichen 10 gekennzeichnete Überschlagskammer begrenzen. Die vorderseitige Sichtfläche 11 grenzt somit an die Überschlagskammer 10 an und liegt der rückseitigen Sichtfläche 14 gegenüber.
Auch das in näheren Einzelheiten aus der Figur 3a ersichtliche zweite Rahmenprofil 2 enthält eine Falzfläche 23, eine vorderseitige Sichtfläche 21, eine rückseitige Sichtfläche 24 sowie eine an die vorderseitige Sichtfläche 21 anschließende Überschlagssichtfläche 22, die gemeinsam mit der vorderseitigen Sichtfläche 21 eine Überschlagskammer 20 begrenzen, die im dargestellten Ausführungsbeispiel durch einen Steg unterteilt ist, jedoch auch einteilig ausgeführt sein könnte.

Wesentlich für die aus den Figuren 1a und 1b ersichtliche T-förmige Profilverbindung ist es, dass die beiden vorangehend erläuterten ersten und zweiten Rahmenprofile 1, 2 einander geradlinig fortsetzend miteinander verschweißt werden, wobei sie allerdings so orientiert sind, dass sich die beiden die Anschlagsorientierung definierenden Überschlagskammern 10, 20 nicht fortsetzen, sondern ihre Position und damit auch die Anschlagsorientierung wechselt. Demzufolge liegt die vorderseitige Sichtfläche 21 des zweiten Rahmenprofils 2 in einer Ebene mit der rückseitigen Sichtfläche 14 des ersten Rahmenprofils 1 und entsprechend die rückseitige Sichtfläche 24 des zweiten Rahmenprofils 2 in einer Ebene mit der vorderseitigen Sichtfläche 11 des ersten Rahmenprofils 1.

Das entsprechend dieser Konfiguration ausgebildete Kämpferprofil 3, welches auch ein Pfosten-, Riegel- oder Wechselprofil sein kann, ist in näheren Einzelheiten aus der Figur 4a ersichtlich und weist einen etwa z-förmigen Querschnitt auf, der von einer mit Bezugzeichen 30 gekennzeichneten und im dargestellten Ausführungsbeispiel mehrkammerig ausgeführten Zentralkammer 30 sowie an beiden Seiten der Zentralkammer 30 abstehend anschließenden Überschlagskammern 31, 32 gebildet ist. Die Überschlagskammer 31 ist dabei von einer Überschlagssichtfläche 35 und einer Kämpfersichtfläche 34 begrenzt, die auch die Zentralkammer 30 überdeckt, während die Über schlagskammer 32 von einer Überschlagssichtfläche 38 und einer ebenfalls die Zentralkammer 30 mit überdeckenden Sichtfläche 33 begrenzt ist.

Die Überschlagskammern 31, 32 des Kämpferprofils sind so orientiert, dass sie bei Herstellung der aus der Figur 1a und 1b ersichtlichen T-förmigen Profilverbindung an die Überschlagskammern 10, 20 des ersten bzw. zweiten Rahmenprofils 1, 2 anschließen. Dementsprechend ist die Breite der Überschlagssichtfläche 35 des Kämpferprofils 3 entsprechend der Breite der Überschlagssichtfläche 12 des ersten Rahmenprofils 1 und die Breite der Überschlagssichtfläche 38 des Kämpferprofils 3 entsprechend der Breite der Überschlagssichtfläche 22 des zweiten Rahmenprofils 2 ausgeführt.

Die aus der Figur 1a ersichtliche T-förmige Profilverbindung zwischen dem ersten und zweiten Kunststoff-Rahmenprofil 1, 2 und dem Kämpferprofil 3 wird folgendermaßen vorbereitet und hergestellt, wobei von der nachfolgend beschriebenen Reihenfolge auch abgewichen werden kann:
Zunächst wird das erste Rahmenprofil 1 gemäß Figuren 2a und 2b auf das gewünschte Maß abgelängt und rechtwinklig zur vorderseitigen Sichtfläche 11, ausgehend von dieser, in einer Breite B ausgeklinkt, jedoch nicht über die gesamte Breite des Rahmenprofils 1, sondern nur so weit, dass die rückwärtige Sichtfläche 14 vollständig erhalten bleibt und somit unter Ausbildung einer sogenannten Überblattung in der Breite B über den übrigen Profilquerschnitt übersteht.

Die Breite B wird anhand des verwendeten Kämpferprofils 3 bestimmt, was anhand der Figur 4a erläutert wird.

Die Breite B der Überblattung der rückseitigen Sichtfläche 14 des ersten Rahmenprofils wird so bemessen, dass sie exakt dem Abstand zwischen der vertikalen Projektion des Längsrandes 300 auf die Kämpfersichtfläche 33 und den zwischen dem Übergang der Kämpfersichtfläche 33 und der Überschlagssichtfläche 38 verlaufenden Längsrand 301 des Kämpferprofils 3 entspricht und die Dicke D derselben entspricht der Stärke der rückseitigen Sichtfläche 14, d.hz. diese bleibt vollständig erhalten. Die Dicke D beträgt üblicherweise etwa 2,5 bis 3,0 mm..

In gleicher Weise wird gemäß Figuren 3a und 3b das zweite Rahmenprofil 2 auf das gewünschte Maß abgelängt und nachfolgend die vorderseitige Sichtfläche 21 ebenfalls in der Breite B zuzüglich der zweifachen Schweißzugabe Z, die für das Verschweißen des ersten und zweiten Rahmenprofils 1, 2 erforderlich ist, entlang einer Linie S2 entfernt, und zwar in einer der Dicke D der Überblattung entsprechenden Tiefe TF.

Alternativ ist es möglich, wie aus den Figuren 8a und 8b im Vergleich zu den Figuren 2a und 2b und aus den Figuren 9a und 9b im Vergleich zu den Figuren 3a und 3b ersichtlich, die Dicke D der Überblattung im Bereich der rückseitigen Sichtfläche 14 und die entsprechende Tiefe TF der Ausklinkung des zweiten Rahmenprofils 2 größer als die Stärke der rückseitigen Sichtfläche 14 des ersten Rahmenprofils zu wählen, z.B. 4 bis 15 mm, besonders bevorzugt 5 bis 9 mm. Bei einer solchen Ausführungsform mit größerer Dicke D der Überblattung und zugehöriger Tiefe TF der entsprechenden Ausnehmung erfolgt die stirnseitige Verschweißung des ersten und zweiten Rahmenprofils 1, 2 nur in dem in der Figur 8a durch Schraffur angedeutetenTeilbereich außerhalb der Überblattung, wodurch eine thermische Verformung der rückseitigen Sichtfläche 14 des ersten Rahmenprofils 1 beim Verschweißen verhindert wird.

Wie insbesondere aus der Darstellung gemäß Figur 4a ersichtlich, schließt die Kämpfersichtfläche 33 des Kämpferprofils 3 mit der Überschlagssichtfläche 38, die dem zweiten Rahmenprofil 2 zugewandt ist, einen Winkel von 90° ein, so dass dementsprechend das zweite Rahmenprofil 2 im Bereich der Überschlagskammer 20 ebenfalls rechtwinklig und hier in der Breite B + 2 Z entlang einer Linie S1 ausgeklinkt wird, und zwar bis auf die Falzfläche 23, so dass sich die Schnittlinien S1, S2 im Übergang zwischen der vorderseitigen Sichtfläche 21 und der Überschlagssichtfläche 22 kreuzen.

Zeitlich unabhängig von dieser Vorbereitung der ersten und zweiten Rahmenprofile 1, 2 wird ferner das Kämpferprofil 3 gemäß Darstellung in den Figuren 4a und 4b im Bereich seines zu verbindenden Endes an die falzseitige Kontur des ersten Rahmenprofils 1, d.h. vornehmlich die Falzfläche 13 und die Überschlagssichtfläche 12 des ersten Rahmenprofils 1 angepasst, so dass es möglichst vollflächig mit dem stirnseitigen Ende 36 auf das erste Rahmenprofil 1 im Bereich der Falzfläche 13 und der Überschlagssichtfläche 12 aufsetzbar ist.

In einem weiteren Schritt werden das erste und zweite Rahmenprofil 1, 2 in der aus der Figur 1a, 1b ersichtlichen Ausrichtung einander geradlinig fortsetzend stumpf miteinander verschweißt, wobei die zuvor beim Ablängen der Rahmenprofile 1, 2 berücksichtigte Schweißzugabe Z bei beiden Rahmenprofilen 1, 2 durch Verpressen aufgebraucht wird und die in der Breite B überstehende rückseitige Sichtfläche 14 die zuvor in der Breite B zuzüglich der beiden Schweißzugaben Z entfernte vorderseitige Sichtfläche 21 des zweiten Rahmenprofils 2 überdeckt.

Nachfolgend wird das Kämpferprofil 3 mit seiner stirnseitigen Kontur 36 auf das erste Rahmenprofil 1 aufgesetzt, wobei der zur Überschlagskammer 31 entfernt liegende Längsrand 300 der Kämpfersichtfläche mit der ersten Fuge T zwischen dem ersten und zweiten Rahmenprofil 1, 2 fluchtet.

Da am zweiten Rahmenprofil 2 die Überschlagssichtfläche 22 entlang der Schnittlinie S1 nach Maßgabe der zugewandten Überschlagssichtfläche 38 des Kämpferprofils 3 ausgeklinkt worden ist, liegt die Überschlagssichtfläche 38 exakt an der Überschlagssichtfläche 22 des zweiten Rahmenprofils 2 an. In dieser Position kann sodann das Kämpferprofil 3 zumindest mit dem ersten Rahmenprofil 1 verbunden, z.B. mittels eines Kämpferverbinders (nicht dargestellt) verschraubt werden oder alternativ auch verschweißt werden.

Im Ergebnis fluchtet dann von der vorderseitigen Sichtfläche 11 des ersten Rahmenprofils 1 gemäß Figur 1b her betrachtet die erste Fuge T zwischen dem ersten und zweiten Rahmenprofil 1, 2 exakt mit dem bereits erwähnten Längsrand 300 der Kämpfersichtfläche 34.

Die bereits erläuterte Bemessung des Abstands B anhand der Gegebenheiten am Kämpferprofil 3 hat zur Folge, dass auch von der vorderseitigen Sichtfläche 21 des zweiten Kunststoff-Hohlprofils 2 her betrachtet die um das Maß B von der strichliert angedeuteten Position der ersten Fuge T in Richtung auf das zweite Rahmenprofil 2 versetzte zweite Fuge T1 zwischen dem ersten und zweiten Rahmenprofil 1, 2 exakt mit dem Längsrand 301 zwischen Kämpfersichtfläche 33 und Überschlagssichtfläche 38 des Kämpferprofils 3 fluchtet.

Es versteht sich, dass bei Bedarf auch eine Verschweißung der am zweiten Rahmenprofil 2 anliegenden Flächen des Kämpferprofils 3 mit dem zweiten Rahmenprofil 2 erfolgen kann.

Darüber hinaus kann, wie aus der Figur 1b ersichtlich, beispielsweise zum Befestigen von Glashalteleisten 4 für die Schaffung einer Festverglasung zwischen dem zweiten Rahmenprofil 2 und dem Kämpferprofil 3 das erste Rahmenprofil 1 im Bereich seines an das zweite Rahmenprofil 2 angrenzenden Endes der Überschlagsichtfläche 12 mit einer Ausklinkung 15 versehen sein, die in Verlängerung von im Kämpferprofil 3 ausgebildeten Glashaltenuten 36 liegt, so dass die Glashalteleiste 4 mit ihrem Einsteckfuß durchgängig in der Glashaltenut 36 verankert werden kann. Alternativ ist es allerdings auch denkbar, ohne die mit Bezugsziffer 15 versehene Ausklinkung 15 in der Überschlagssichtfläche 12 des ersten Rahmenteiles 1 auszukommen, sofern die Glashalteleiste 4 in diesem Bereich eine entsprechende Ausklinkung ihres Einsteckfußes aufweist.

Die vorangehend erläuterte T-förmige Profilverbindung ist nicht nur für Profilquerschnitte geeignet, bei denen zwischen der vorderseitigen Sichtfläche und der Überschlagssichtfläche ein rechter Winkel eingeschlossen ist, sondern kann auch bei Profilquerschnitten angewandt werden, bei denen an dieser Position vom rechten Winkel abweichende Winkel vorherrschen.

Eine solche Ausgestaltung ist Gegenstand der Figuren 5a bis 7a, wobei die Figuren 5a und 5b eine alternative Ausgestaltung zu den Figuren 2a und 2b, die Figuren 6a und 6b eine alternative Ausgestaltung zu den Figuren 3a und 3b und die Figur 7a eine alternative Ausgestaltung zu der Figur 4a darstellen und bei denen gleiche Teile gleiche Bezugszeichen erhalten haben und zur Vermeidung von Wiederholungen nicht nochmals gesondert erläutert werden, sofern dies nicht zum Verständnis der Erfindung erforderlich ist.

Wesentlicher Unterschied der in den Figuren 5a bis 7a gezeigten Ausführungsformen ist es, dass einerseits am zweiten Rahmenprofil 2 gemäß Figur 6a die vorderseitige Sichtfläche 21 und die Überschlagssichtfläche 22 einen Winkel größer 90° einschließen und andererseits die Kämpfersichtfläche 33 und die dem zweiten Rahmenprofil 2 zugewandte Überschlagssichtfläche 38 des Kämpferprofils 3 ebenfalls einen Winkel größer 90° einschließen.

Ferner erkennt man aus einer vergleichen Betrachtung der Figuren 4a und 7a, dass beim Ausführungsbeispiel gemäß Figur 7a der Abstand B zwischen der Projektion des Längsrandes 300 auf die Kämpfersichtfläche 33 und des Längsrandes 301 deutlich kleiner ausfällt, als es bei Figur 4a der Fall ist.

Dieser verkleinerte Abstand B ist sowohl in der Breite der Überblattung der rückseitigen Sichtfläche 14 gemäß Figuren 5a, 5b als auch in der entsprechend entfernten vorderseitigen Sichtfläche 21 des zweiten Kunststoffrahmenteiles 2 gemäß Figuren 6a, 6b berücksichtigt.

Es versteht sich, dass analog zu den Ausführungen zum ersten Ausführungsbeispiel gemäß Figuren 2a bis 3b auch beim Ausführungsbeispiel gemäß Figuren 5a bis 6b die Dicke D der Überblattung und die entsprechende Tiefe TF der Ausklinkung entsprechend der Stärke der rückseitigen Sichtfläche 14 oder auch größer als diese gewählt sein kann, wie zuvor bereits anhand der Figuren 8a bis 9b erläutert worden ist.

Auch in diesem Ausführungsbeispiel wird das Kämpferprofil 3 mittels eines nicht dargestellten Kämpferverbinders im Bereich der ersten Fuge T mit dem ersten und/oder zweiten Rahmenprofil 1, 2 verbunden. Der Kämpferverbinder kann im einfachsten Fall ein an sich bekannter Klotzverbinder sein.

Ferner ist das zweite Rahmenprofil 2 im Bereich der Überschlagskammer 20, wie insbesondere an der Überschlagssichtfläche 22 erkennbar, in Anpassung an den Winkel zwischen der Kämpfersichtfläche 33 und der zugewandten Überschlagssichtfläche 38 des Kämpferprofils 3 mit einem hierzu korrespondierenden Winkel β abweichend von der Senkrechten zur vorderseitigen Sichtfläche 21 ausgeführt. Es ist offensichtlich, dass durch diese Führung der Schnittlinien S1, S2 und der Kontur des zu verschweißenden stirnseitigen Endes 36 ebenfalls eine T-förmige Profilverbindung in der vorangehend erläuterten Art auf einfache Weise erstellt werden kann.

Es versteht sich, dass auch abweichende Winkel durch entsprechende Anpassung der ausgeklinkten Flächen und Winkel α, β an den mit der T-förmigen Profilverbindung verbundenen Profilen 1, 2, 3 entsprechende Berücksichtigung finden können.

## Patentansprüche

1. Verfahren zum Herstellen einer T-förmigen Profilverbindung für einen Rahmen eines Fensters und/oder einer Tür, bei welchem ein erstes und ein zweites Kunststoff-Rahmenprofil (1, 2) einander geradlinig fortsetzend miteinander verschweißt werden und rechtwinklig hierzu ein Kunststoff-Kämpferprofil (3) im Übergangsbereich zwischen dem ersten und zweiten Rahmenprofil (1, 2) angebracht wird, wobei das erste und zweite Rahmenprofil (1, 2) jeweils eine vorder- und rückseitige Sichtfläche (11, 14; 21, 24), eine Überschlagssichtfläche (12, 22) und eine von der vorderseitigen Sichtfläche (11, 21) und der Überschlagssichtfläche begrenzte Überschlagskammer (10, 20) aufweisen und derart miteinander verschweißt werden, dass die vorderseitige Sichtfläche (21) des zweiten Rahmenprofils (2) in einer Ebene mit der rückseitigen Sichtfläche (14) des ersten Rahmenprofils (1) liegt und das Kämpferprofil (3) einen etwa z-förmigen Querschnitt mit mindestens einer zentralen Kammer (30) und zwei Überschlagskammern (31, 32) aufweist, die an die Überschlagskammern (10, 20) der ersten und zweiten Rahmenprofile (1, 2) anschließen und jeweils von einer die zentrale Kammer (30) und die Überschlagskammer (31, 32) überdeckenden Kämpfersichtfläche (33, 34) und einer Überschlagssichtfläche (35, 38) begrenzt sind, **gekennzeichnet durch** die Arbeitsschritte:
a) das Kämpferprofil (3) wird im Bereich seines zu verbindenden Endes an die Kontur des ersten Rahmenprofils (1) und/oder zweiten Rahmenprofils (2) angepasst;
b) die Überschlagskammer (20) des zweiten Rahmenprofils (2) wird im Bereich des zu verschweißenden Endes desselben entsprechend der zugewandten Überschlagssichtfläche (38) des Kämpferprofils (3) ausgeklinkt;
oder
die an die Überschlagskammer (20) des zweiten Rahmenprofils (2) angrenzende Überschlagskammer (32) des Kämpferprofils (3) wird im Bereich des zu verschweißenden Endes desselben entsprechend der zugewandten Überschlagssichtfläche (22) des zweiten Rahmenprofils (2) ausgeklinkt;
c) das erste und zweite Rahmenprofil (1, 2) werden an ihren zugewandten Stirnseiten zumindest in einem Teilbereich ihrer Stirnseiten unter Ausbildung wenigstens einer Fuge (T, T1) miteinander verschweißt;
d) das Kämpferprofil (3) wird mit seinem Ende auf das erste Rahmenprofil (1) und/oder das zweite Rahmenprofil (2) im Bereich der Fuge (T, T1) verbunden;
wobei es auf die Reihenfolge zumindest der Arbeitsschritte a) und b) nicht ankommt und wobei am Übergang der vorderseitigen Sichtfläche (11) des ersten Rahmenprofils (1) zur rückseitigen Sichtfläche (24) des zweiten Rahmenprofils (2) eine senkrecht zur Längserstreckung der beiden Rahmenprofile (1, 2) verlaufende erste Fuge (T) und am Übergang der rückseitigen Sichtfläche (14) des ersten Rahmenprofils (1) zur vorderseitigen Sichtfläche (21) des zweiten Rahmenprofils (2) eine senkrecht zur Längserstreckung der beiden Rahmenprofile (1, 2) verlaufende zweite Fuge (T1) gebildet wird, wobei die ersten und zweiten Fugen (T, T1) in Längsrichtung der ersten und zweiten Rahmenprofile (1, 2) betrachtet einen Versatz aufweisen und der zur Überschlagskammer (31) entfernt liegende Längsrand (300) der Kämpfersichtfläche (34) mit der ersten Fuge (T) fluchtet und der der Überschlagskammer (20) des zweiten Rahmenprofils (2) zugewandte Längsrand (301) der Kämpfersichtfläche (33) des Kämpferprofils (3) mit der zweiten Fuge (T1) fluchtet.

2. Verfahren nach Anspruch 1, **dadurch gekennzeichnet, dass** vor dem Verschweißen des ersten und zweiten Rahmenprofils (1, 2) gemäß Schritt c) das erste Rahmenprofil (1) im Bereich seines zu verschweißenden Endes ausgehend von der vorderseitigen Sichtfläche (11) in einer - in Längserstreckung der Rahmenprofile (1 und 2) gesehen - Breite (B) und unter Belassung der rückseitigen Sichtfläche (14) oder eines parallel zur rückseitigen Sichtfläche (14) verlaufenden Bereiches ausgeklinkt wird, wobei die Breite (B) dem Abstand zwischen dem senkrecht auf die Kämpfersichtfläche (33) projizierten Längsrand (300) und dem Längsrand (301) entspricht und am zweiten Rahmenprofil ein Bereich parallel zur vorderseitige Sichtfläche (21) ausgehend von dessen stirnseitigem Ende ebenfalls in einer - in Längserstreckung gesehen - Breite (B) zuzüglich der Schweißzugaben entfernt wird.

3. Verfahren nach Anspruch 2, **dadurch gekennzeichnet, dass** sich die Schnittlinie (S1) der ausgeklinkten Überschlagskammer (20) des zweiten Rahmenprofils (2) und die Schnittlinie (S2) der entfernten vorderseitigen Sichtfläche (21) im Übergang zwischen vorderseitigen Sichtfläche (21) und Überschlagssichtfläche (22) kreuzen.

4. Verfahren nach einem der Ansprüche 2 oder 3, **dadurch gekennzeichnet, dass** die Breite (B) bis zu 30 mm beträgt.

5. Verfahren nach einem der Ansprüche 1 bis 4, **dadurch gekennzeichnet, dass** das Kämpferprofil (3) auch mit dem zweiten Rahmenprofil (2) verbunden wird.

6. Verfahren nach einem der Ansprüche 1 bis 5, **dadurch gekennzeichnet, dass** im Schritt d) das Kämpferprofil (3) unter Einsatz eines Verbindungselementes mit dem ersten und/oder zweiten Rahmenprofil (1, 2) verschraubt wird.

7. Verfahren nach einem der Ansprüche 1 bis 5, **dadurch gekennzeichnet, dass** im Schritt d) das Kämpferprofil (3) mit dem ersten und/oder zweiten Rahmenprofil (1, 2) verschweißt wird.

8. Verfahren nach einem der Ansprüche 1 bis 7, **dadurch gekennzeichnet, dass** die Rahmenprofile (1, 2) zumindest bereichsweise im Bereich der ersten Fuge (T) durch Aufbringen eines Dichtelementes verschlossen werden.

9. Verfahren nach einem der Ansprüche 1 bis 8, **dadurch gekennzeichnet, dass** das erste Rahmenprofil (1) vor dem Verschweißen gemäß Schritt c) im Bereich seiner Überschlagssichtfläche (12) entsprechend der Position einer Glashaltenut (36) im Kämpferprofil (3) ausgeklinkt wird.

## Claims

1. Method for producing a T-shaped profile connection for a frame of a window and/or a door, in which a first and a second plastics material frame profile (1, 2) are welded to each other so as to continue one another in a straight line and at right-angles thereto a plastics material transom profile (3) is fitted in the transition region between the first and second frame profiles (1, 2), wherein the first and second frame profiles (1, 2) each have a front-side and rear-side visible surface (11, 14; 21, 24), an overlap visible surface (12, 22) and an overlap chamber (10, 20) which is delimited by the front-side visible surface (11, 21) and the overlap visible surface and are welded to each other in such a manner that the front-side visible surface (21) of the second frame profile (2) is located in a plane with the rear-side visible surface (14) of the first frame profile (1) and the transom profile (3) has a substantially z-shaped cross-section with at least one central chamber (30) and two overlap chambers (31, 32) which adjoin the overlap chambers (10, 20) of the first and second frame profiles (1, 2) and which are each delimited by a transom visible surface (33, 34) which covers the central chamber (30) and the overlap chamber (31, 32) and an overlap visible surface (35, 38), **characterised by** the operating steps:
a) the transom profile (3) in the region of the end thereof which is intended to be connected is adapted to the contour of the first frame profile (1) and/or second frame profile (2);
b) the overlap chamber (20) of the second frame profile (2) in the region of the end thereof which is intended to be welded is notched in accordance with the facing overlap visible surface (38) of the transom profile (3);
or
the overlap chamber (32) of the transom profile (3) adjacent to the overlap chamber (20) of the second frame profile (2) in the region of the end thereof which is intended to be welded is notched in accordance with the facing overlap visible surface (22) of the second frame profile (2);
c) the first and second frame profiles (1, 2) at the facing end faces thereof at least in a part-region of the end faces thereof are welded to each other with at least one joint (T, T1) being formed;
d) the transom profile (3) is connected with the end thereof on the first frame profile (1) and/or the second frame profile (2) in the region of the joint (T, T1);
wherein the sequence of at least the operating steps a) and b) is not significant and wherein at the transition of the front-side visible surface (11) of the first frame profile (1) to the rear-side visible surface (24) of the second frame profile (2) a first joint (T) which extends perpendicularly to the longitudinal extent of the two frame profiles (1, 2) is formed and at the transition of the rear-side visible surface (14) of the first frame profile (1) to the front-side visible surface (21) of the second frame profile (2) a second joint (T1) which extends perpendicularly to the longitudinal extent of the two frame profiles (1, 2) is formed, wherein the first and second joints (T, T1) when viewed in the longitudinal direction of the first and second frame profiles (1, 2) have an offset and the longitudinal edge (300) of the transom visible surface (34) located remote from the overlap chamber (31) is in alignment with the first joint (T) and the longitudinal edge (301) of the transom visible surface (33) of the transom profile (3), which edge is facing the overlap chamber (20) of the second frame profile (2), is in alignment with the second joint (T1).

2. Method according to claim 1, **characterised in that,** prior to the welding of the first and second frame profiles (1, 2) according to step c), the first frame profile (1), in the region of the end thereof which is intended to be welded starting from the front-side visible surface (11) in a - when viewed in the longitudinal extent of the frame profiles (1 and 2) - width (B) and with the rear-side visible surface (14) or a region which extends parallel with the rear-side visible surface (14) being left, is notched, wherein the width (B) corresponds to the spacing between the longitudinal edge (300) which is projected perpendicularly onto the transom visible surface (33) and the longitudinal edge (301) and on the second frame profile a region parallel with the front-side visible surface (21) starting from the end-side end thereof is also remote in a - when viewed in the longitudinal extent-width (B) plus the welding allowances.

3. Method according to claim 2, **characterised in that** the line of intersection (S1) of the notched overlap chamber (20) of the second frame profile (2) and the line of intersection (S2) of the remote front-side visible surface (21) intersect in the transition between the front-side visible surface (21) and the overlap visible surface (22).

4. Method according to any one of claims 2 or 3, **characterised in that** the width (B) is up to 30 mm.

5. Method according to any one of claims 1 to 4, **characterised in that** the transom profile (3) is also connected to the second frame profile (2).

6. Method according to any one of claims 1 to 5, **characterised in that** in step d) the transom profile (3) is screwed using a connection element to the first and/or second frame profile (1, 2).

7. Method according to any one of claims 1 to 5, **characterised in that** in step d) the transom profile (3) is welded to the first and/or second frame profile (1, 2).

8. Method according to any one of claims 1 to 7, **characterised in that** the frame profiles (1, 2) are closed at least partially in the region of the first joint (T) by applying a sealing element.

9. Method according to any one of claims 1 to 8, **characterised in that** the first frame profile (1) prior to the welding according to step c) is notched in the region of the overlap visible surface (12) thereof in accordance with the position of a glass retention groove (36) in the transom profile (3).

## Revendications

1. Procédé de fabrication d'une liaison profilée en T pour un encadrement d'une fenêtre et/ou d'une porte, dans lequel un premier et un second profilé d'encadrement en matière plastique (1, 2) sont soudés l'un à l'autre en se suivant l'un l'autre en ligne droite et, perpendiculairement à ceux-ci, un profilé de dormant en matière plastique (3) est monté dans la zone de transition entre le premier et le second profilé d'encadrement (1, 2), dans lequel le premier et le second profilé d'encadrement (1, 2) présentent respectivement un parement avant et un parement arrière (11, 14 ; 21, 24), un parement de recouvrement (12, 22) et une chambre de recouvrement (10, 20) délimitée par le parement côté avant (11, 21) et le parement de recouvrement et sont soudés l'un à l'autre en sorte que le parement côté avant (21) du second profilé d'encadrement (2) se trouve dans un plan avec le parement côté arrière (14) du premier profilé d'encadrement (1) et le profilé de dormant (3) présente une section transversale plus ou moins en forme de z avec au moins une chambre centrale (30) et deux chambres de recouvrement (31, 32), qui se raccordent aux chambres de recouvrement (10, 20) des premier et second profilés d'encadrement (1, 2) et sont délimitées respectivement par un parement de dormant (33, 34) pontant la chambre centrale (30) et la chambre de recouvrement (31, 32) et un parement de recouvrement (35, 38), **caractérisé par** les étapes de travail suivantes :
a) le profilé de dormant (3) est adapté, dans la zone de son extrémité de liaison, au contour du premier profilé d'encadrement (1) et/ou du second profilé d'encadrement (2) ;
b) la chambre de recouvrement (20) du second profilé d'encadrement (2) est encochée dans la zone de l'extrémité à souder de celui-ci en correspondance avec le parement de recouvrement associé (38) du profilé de dormant (3) ;
ou
la chambre de recouvrement (32) du profilé de dormant (3) contiguë à la chambre de recouvrement (20) du second profilé d'encadrement (2) est encochée dans la zone de l'extrémité à souder de celui-ci en correspondance avec le parement de recouvrement associé (38) du second profilé d'encadrement (2) ;
c) le premier et le second profilé d'encadrement (1, 2) sont soudés l'un à l'autre sur leurs côtés avant associés au moins dans une zone partielle de leurs côtés avant en formant au moins une jonction (T, T1) ;
d) le profilé de dormant (3) est relié par son extrémité sur le premier profilé d'encadrement (1) et/ou le second profilé d'encadrement (2) dans la zone de la jonction (T, T1) ;
dans lequel la succession au moins des étapes de travail a) et b) importe peu et dans lequel une première jonction (T) s'étendant perpendiculairement à l'extension longitudinale des deux profilés d'encadrement (1, 2) est formée à la transition du parement côté avant (11) du premier profilé d'encadrement (1) avec le parement côté arrière (24) du second profilé d'encadrement (2) et une seconde jonction (T1) s'étendant perpendiculairement à l'extension longitudinale des deux profilés d'encadrement (1, 2) est formée à la transition du parement côté arrière (14) du premier profilé d'encadrement (1) avec le parement côté avant (21) du second profilé d'encadrement (2), dans lequel la première et la seconde jonction (T, T1) présentent un décalage en se plaçant dans la direction longitudinale des premier et second profilés d'encadrement (1, 2) et le bord longitudinal (300) du parement de dormant (34) qui est éloigné de la chambre de recouvrement (31) s'aligne sur la première jonction (T) et le bord longitudinal (301) du parement (33) du profilé de dormant (3) tourné vers la chambre de recouvrement (20) du second profilé d'encadrement (2) s'aligne sur la seconde jonction (T1).

2. Procédé selon la revendication 1, **caractérisé en ce que,** avant le soudage du premier et du second profilé d'encadrement (1, 2) selon l'étape c), le premier profilé d'encadrement (1) est encoché, dans la zone de son extrémité à souder, à partir du parement côté avant (11), sur une largeur (B) - observée dans l'extension longitudinale des profilés d'encadrement (1 et 2) - et en excluant le parement côté arrière (14) ou une zone s'étendant parallèlement au parement côté arrière (14), dans lequel la largeur (B) correspond à la distance entre le bord longitudinal (300) projeté perpendiculairement au parement de dormant (33) et le bord longitudinal (301) et, sur le second profilé d'encadrement, une zone est éloignée parallèlement au parement côté avant (21) en partant de son extrémité côté avant également sur une largeur (B) - observée dans une extension longitudinale - en plus des épaisseurs de soudure.

3. Procédé selon la revendication 2, **caractérisé en ce que** la ligne de coupe (S1) de la chambre de recouvrement encochée (20) du second profilé d'encadrement (2) et la ligne de coupe (S2) du parement côté avant éloigné (21) se croisent au niveau de la transition entre le parement côté avant (21) et le parement de recouvrement (22).

4. Procédé selon l'une quelconque des revendications 2 ou 3, **caractérisé en ce que** la largeur (B) s'étend jusqu'à 30 mm.

5. Procédé selon l'une quelconque des revendications 1 à 4, **caractérisé en ce que** le profilé de dormant (3) est également lié au second profilé d'encadrement (2).

6. Procédé selon l'une quelconque des revendications 1 à 5, **caractérisé en ce que,** à l'étape d), le profilé de dormant (3) est vissé au premier et/ou au second profilé d'encadrement (1, 2) en utilisant un élément de liaison.

7. Procédé selon l'une quelconque des revendications 1 à 5, **caractérisé en ce que,** à l'étape d), le profilé de dormant (3) est soudé au premier et/ou au second profilé d'encadrement (1, 2).

8. Procédé selon l'une quelconque des revendications 1 à 7, **caractérisé en ce que** les profilés d'encadrement (1, 2) sont fermés au moins par sections dans la zone de la première jonction (T) par application d'un élément d'étanchéité.

9. Procédé selon l'une quelconque des revendications 1 à 8, **caractérisé en ce que** le premier profilé d'encadrement (1) est encoché avant le soudage selon l'étape c) dans la zone de son parement de recouvrement (12) en correspondance avec la position d'une gorge de support de vitre (36) dans le profilé de dormant (3).
